# FASCICULE DE BREVET EUROPEEN

(11) **EP 0 224 406 B1**
(45) Date de publication et mention de la délivrance du brevet: **01.06.1988**
(21) Numéro de dépôt: 86402388.2
(22) Date de dépôt: 24.10.1986
(51) Int. Cl.: B22C 15/10

(54) **Table vibrante utilisée notamment en fonderie**
Schwingungstisch, insbesondere verwendet in der Giesserei
Vibrating table, particularly used in a foundry

(30) Priorité: 29.10.1985 FR 8516028
(43) Date de publication de la demande: 03.06.1987
(73) Titulaire: REGIE NATIONALE DES USINES RENAULT, 92109 Boulogne-Billancourt (FR)
(72) Inventeur: Hanneton, Jean-Jacques, F-28210 Nogent-le-Roi (FR); Sivori, Michel, F-78340 Les-Clayes-sous-Bois (FR)

(56) Documents cités:
- FR-A- 967 437
- FR-A- 1 291 621
- GB-A- 2 088 762

## Description

La présente invention se rapporte à une table vibrante utilisée notamment en fonderie pour l'obtention de moulages rigides par compactage de sable (FR-A-967437).

Elle s'applique tout particulièrement aux procédés de moulage dont les modèles perdus en polystyrène expansé sont emballés dans un sable siliceux unique.

Pour réaliser les moules correspondants, une bonne répartition du sable autour et dans les in- tersticesde ces modèles ainsi qu'un bon serrage du sable s'avèrent indispensables.

Les modèles, qui sont très fragiles, ne doivent subir aucune déformation et encore moins être détériorés.

L'invention a pour but d'éviter de tels risques par une utilisation appropriée de vibrations, tout en assurant de façon convenable et simultanée les opérations de remplissage et de compactage du sable.

A cet effet, elle a pour objet une table vibrante du type comprenant des vibrateurs fixés sur un bâti, et un plateau horizontal solidaire de ce bâti et isolé de la base de celui-ci par des amortisseurs.

Suivant une particularité essentielle, cette table vibrante comporte deux vibrateurs dont les axes de balourd sont disposés parallèlement au plan vertical de référence du plateau, qui passe par l'axe central de celui-ci, et symétriquement à cet axe central.

Suivant une autre particularité de l'invention, le décalage de ces axes de balourd par rapport à ce plan vertical de référence est utilisé comme paramètre de réglage pour le serrage (rigidité du moule) et la répartition (remplissage) du sable, sans aucune déformation du modèle.

Ces particularités montrent qu'il est possible d'obtenir, par un fonctionnement simultané de ces deux vibrateurs, une vibration bidirectionnelle, spécialement bien adaptée à la distribution et au serrage du sable.

D'autres particularités et avantages de l'invention apparaîtront plus clairement à la lecture de la description qui suit, d'un mode de réalisation préféré, donné à titre d'exemple non limitatif, en référence aux dessins annexés dans lesquels:
- la figure 1 représente une vue schématique en élévation d'une table vibrante conforme à l'invention, et
- la figure 2 représente une vue schématique en plan de cette table vibrante.

Conformément aux figures 1 et 2, cette table vibrante comprend deux vibrateurs 1, 2 solidement fixés sur un bâti rigide 3. Un tel plateau horizontal 4, solidaire de ce bâti, est conçu pour recevoir un moule à réaliser 5.

Ce plateau est isolé du bâti 3 par des amortisseurs 6 suffisamment dimensionnés.

Comme le montre la figure 1, les vibrateurs 1, 2 sont rigoureusement situés à un même niveau défini par un plan horizontal H. Ils présentent respectivement des axes de balourd B, B' (figure 2) disposés parallèlement au plan vertical de référence P du plateau 4 qui passe par l'axe central X de celui-ci, d'une part, et symétriquement à cet axe central, d'autre part.

Le décalage D des axes de rotation des balourds devient un paramètre de réglage pour le serrage et la répartition du sable, qui est défini en fonction de la pièce à mouler, tout comme le sens de rotation des vibrateurs 1, 2.

Les possibilités de réglage du système sont nombreuses avec des vibrateurs électriques et un variateur de fréquence.

La puissance des moteurs correspondants est en rapport avec la charge à vibrer.

Le plateau-support 4 du moule 5 est équipé d'un dispositif de bridage non représenté dont les caractéristiques dépendent de la forme et des dimensions de ce moule.

Les amortisseurs 6 peuvent être mécaniques (ressorts) ou pneumatiques (pneus).

Sur la figure 1 sont représentées les forces centrifuges F qui s'exercent sur les vibrateurs respectifs 1,2 tournant suivant des sens opposés avec un n décalage moyen D.

Ces forces centrifuges F sont situées dans les plans verticaux passant par les axes de balourd B, B', parallèles au plan P.

EHes se décomposent en une composante horizontale F' et une composante verticale F".

Comme les vibrateurs fonctionnent en synchronisme, les composantes verticales F" s'addition- nenent et déterminent une amplitude verticale vibratoire.

Chaque composante horizontale F' se décompose en deux autres composantes F₁ et F2 par projection sur le plan vertical V passant par l'axe central X et les centres de balourd C, C' (figure 2). Les deux composantes F₁ non contenues dans ce plan V forment un couple horizontal.

Cette décomposition de forces s'exerçant sur cette table vibrante suppose les conditions matérielles suivantes:
- les deux vibrateurs 1, 2 sont solidaires d'un même support;
- le plateau 4 est rigidifié par des renforts pour éviter toute déformation de la vibration;
- le plateau 4 est isolé du bâti 3 (charpente) par des amortisseurs.

La table vibrante précédemment décrite permet ainsi d'adapter la vibration au type de pièce à produire, en faisant varier uniquement le décalage D des vibrateurs 1, 2.

## Revendications

1. Table vibrante utilisée notamment en fonderie, du type comprenant des vibrateurs fixés sur un bâti (3), et un plateau horizontal (4) solidaire de ce bâti et isolé de la base de celui-ci par des amortisseurs (6), caractérisée en ce qu'elle comporte deux vibrateurs (1, 2) dont les axes de balourd (B, B') sont disposés parallèlement au plan vertical de référence (P) du plateau (4) qui passe par l'axe central (X) de celui-ci, d'une part, et symétriquement à cet axe central, d'autre part.

2. Table vibrante suivant la revendication 1, caractérisée en ce que le décalage (D) des axes de balourd (B, B') par rapport à ce plan vertical de référence (P) du plateau est utilisé comme paramètre de réglage pour le serrage et la répartition du sable, sans aucune déformation du modèle.

## Patentansprüche

1. Schwingungstisch,insbesonderefürGiesse- reien, mit Vibratoren, die an einem Gestell (3) befestigt sind und mit einer waagrechten Platte (4), die fest mit dem Gestell verbunden ist und von dessen Grundfläche mittels Dämpfern (6) isoliert ist, dadurch gekennzeichnet, dass er zwei Vibratoren (1, 2) aufweist, deren Unwuchtachsen (B, B') einerseits parallel zur senkrechten Bezugsebene (P) der Platte (4) verlaufen, welche deren Mittelachse (X) durchsetzt und andererseits symmetrisch zu dieser Achse angeordnet sind.

2. Schwingungstisch nach Anspruch 1, dadurch gekennzeichnet, dass die Verschiebung (D) der Unwuchtachsen (B, B') bezüglich diesersenkrechten Bezugsebene (P) der Platte als Regelparameter verwendet wird für den Pressgrad und die Verteilung des Sandes ohne Modelldeformation.

## Claims

1. A vibrating table which is used in particular in casting, of the type comprising vibrators which are fixed on a support structure (3) and a horizontal plate (4) which is fixed with respect to the support structure and insulated from the base thereof by dampers (6), characterised in that it comprises two vibrators (1, 2) whose axes of unbalance (B, B') are disposed parallel to the vertical reference plane (P) of the plate (4) which passes through the central axis (X) thereof on the one hand and symme- tricallywith respect to said central axis on the other hand.

2. A vibrating table according to claim 1, characterised in that the displacement (D) of the axes of unbalance (B, B') with respectto said vertical reference plane (P) of the plate is used as a regulating parameter in regard to a compacting effect and the distribution in respect of the sand without any deformation of the pattern.
